# FASCICULE DE BREVET EUROPEEN

(11) **EP 0 294 291 B1**
(45) Date de publication et mention de la délivrance du brevet: **27.12.1990**
(21) Numéro de dépôt: 88401338.4
(22) Date de dépôt: 02.06.1988
(51) Int. Cl.: F23K 5/00, F04B 7/06

(54) **Dispositif d'alimentation en liquide, notamment pour l'alimentation en combustible d'un brûleur, et brûleur à combustible liquide associé audit dispositif**
Flüssigkeitszufuhrvorrichtung, insbesondere für die Brennstoffzufuhr eines Brenners und mit der Vorrichtung verwendeter Flüssigbrennstoffbrenner
Liquid supply device especially for the fuel supply of a burner for liquid fuel attached to this device

(30) Priorité: 05.06.1987 FR 8707934
(43) Date de publication de la demande: 07.12.1988
(73) Titulaire: COMPAGNIE INTERNATIONALE DU CHAUFFAGE, 93158 Le Blanc Mesnil Cédex (FR)
(72) Inventeur: Lecerf, Philippe, F-78800 Houilles (FR)
(74) Mandataire: Martin, Jean-Jacques

(56) Documents cités:
- WO-A-84/04364
- FR-A- 2 538 861

## Description

L'invention concerne un dispositif d'alimentation en liquide d'un organe récepteur, destiné en particulier à alimenter un brûleur de chaudière en combustible liquide.

Le brevet français N_{°} 2 448 054 de la demanderesse décrit une pompe alternative immergée, notamment pour combustible liquide, comprenant un corps borgne immobilisé en rotation et monté de manière à pouvoir coulisser en va et vient sur un arbre rotatif, par exemple directement sur l'arbre d'un moteur. Un mécanisme à came disposé entre le corps et l'arbre, par exemple constitué par l'extrémité usinée de l'arbre lui-même, produit le mouvement rectiligne alterné du corps selon l'axe de l'arbre, et donc la variation cyclique du volume d'une chambre de pompage définie par l'extrémité de l'arbre et l'intérieur du corps borgne.

Cette pompe extrêmement simple est bien adaptée aux faibles débits de liquide vers lesquels s'orientent les utilisateurs par raison d'économie, contrairement aux pompes classiques à débit surdimension- né et à recyclage. Elle présente cependant, de par sa structure, l'inconvénient de nécessiter de veiller à ce que l'adduction de bulles d'air à la pompe ne perturbe pas trop le fonctionnement, et surtout ne risque pas de provoquer l'extinction du brûleur.

La demanderesse a étudié un dispositif d'alimentation en liquide, destiné en particulier à alimenter un brûleur de chaudière en combustible liquide, le dispositif comportant en particulier une pompe alternative immergée du type précité, disposée à l'intérieur de la chambre d'alimentation. Un tel dispositif est par exemple décrit dans le brevet français N_{°} 2 538861.

Ce dispositif comporte essentiellement :
- une chambre d'alimentation comportant en partie inférieure un raccord d'entrée, et en partie supérieure une tubulure de sortie, ladite chambre étant fermée par des parois avant et arrière,
- une pompe alternative immergée disposée à l'intérieur de la chambre d'alimentation, de préférence du type comportant un arbre moteur rotatif formant piston de pompe, et un corps borgne monté coulissant sur l'extrémité dudit arbre et formant cylindre de pompe, ledit corps étant immobilisé en rotation par rapport à l'extrémité d'arbre et définissant avec ladite extrémité une chambre de pompage dont le volume varie cycliquement sous l'effet d'un mécanisme à came,
- un premier tube reliant l'intérieur de la chambre d'alimentation à un orifice d'entrée de la pompe, et un deuxième tube reliant un orifice de sortie de la pompe à la tubulure de sortie de ladite chambre, lesdits orifices d'entrée et de sortie étant ménagés dans le corps borgne de la pompe.

La solution apportée au problème du dégazage consistait, dans le cadre du dispositif précité, à prévoir un moyen comprenant un tube de liaison particulier, rigide ou flexible, correspondant au "premier tube" dans la définition précédente : ce tube comportait un orifice calibré de puisage de liquide, prévu au voisinage de l'orifice d'entrée de la pompe alternative, et, à un niveau supérieur à celui de l'orifice calibré et à celui du liquide dans la chambre, une ouverture permettant l'élimination progressive des bulles d'air parvenant à la chambre d'alimentation.

Un tel dispositif de dégazage a le mérite d'être simple et peu coûteux, mais il présente cependant un certain nombre d'inconvénients inhérents au fait que le débit est directement fonction de la hauteur du liquide dans la chambre d'alimentation.

Tout d'abord la présence d'un orifice calibré, en général prévu sur l'embout d'aspiration de la pompe alternative, est un inconvénient. Cet orifice doit être en effet calibré avec précision suivant le débit de la pompe concernée ; il est clair que la moindre bavure ou imperfection d'usinage au niveau de cet orifice calibré a une influence directe sur le niveau du combustible.

Ensuite, ce type de dispositif s'accomode difficilement des changements de débit en cours de fonctionnement, surtout si ces changements sont brutaux : en cas de fonctionnement modulant, il peut en particulier se produire un entraînement d'air irrégulier lors d'une augmentation du débit (on entend par fonctionnement modulant un fonctionnement au cours duquel les débits d'air et de combustible varient, mais avec un rapport sensiblement constant entre ces débits, ce qui n'est pas le cas par exemple avec les brûleurs connus à pompes à engrenages fonctionnant avec un débit d'air élevé maintenu à un niveau constant). En effet, on n'a pas de problème si le débit de liquide chute brutalement, car on dispose d'une hauteur de liquide en réserve, mais il n'en va pas de même si on remonte brutalement le débit, car, dans ce cas, le dispositif de dégazage produit une action trop forte, ce qui peut aller jusqu'à entraîner une panne.

De plus, l'efficacité du système est médiocre après un arrêt prolongé. En effet, l'efficacité dépend directement du niveau du combustible dans la chambre d'alimentation, lequel dépend non seulement du débit comme cela a été dit plus haut, mais aussi de la viscosité du combustible (or celle-ci varie d'un combustible à l'autre, et varie de toute fàçon avec la température ambiante). On ne peut ainsi écarter le risque d'un décalage du niveau de stabilité du combustible : si ce niveau monte, ce n'est pas important, à condition toutefois de ne pas atteindre l'ouverture haute du tube de dégazage (cette ouverture étant de faible diamètre, le bouchage de l'orifice peut emprisonner une bulle d'air) ; si par contre ce niveau baisse, on retrouve les risques et inconvénients déjà évoqués plus haut.

Enfin, la structure même de ce dispositif implique un sens de montage imposé pour obtenir une différence de niveaux entre le niveau du liquide dans la chambre d'alimentation et celui de l'orifice calibré. Ceci vaut naturellement pour les brûleurs à conduite d'alimentation unique seulement, c'est-à-dire les brûleurs sans refoulement à la cuve ; pour d'autres brûleurs classiques à surface libre, le problème du dégazage ne se pose pas.

La présente invention a pour objet de réaliser un dispositif d'alimentation en liquide dont la structure permette de remédier aux inconvénients cités en regard d'un tube de dégazage du type de celui qui est décrit dans la demande de brevet français N_{°} 2 538 861.

L'invention a également pour objet de proposer un dispositif d'alimentation dans lequel il est possible de supprimer la présence d'orifices calibrés, tout en conservant une structure simple.

L'invention a encore pour objet de réaliser un dispositif d'alimentation permettant d'obtenir un dégazage progressif au démarrage, évitant ainsi les risques qu'impliquait le dégazage trop massif des dispositifs connus.

Il s'agit plus particulièrement d'un dispositif d'alimentation en liquide, destiné en particulier à alimenter un brûleur de chaudière en combustible liquide, comportant :
- une chambre d'alimentation comportant en partie inférieure un raccord d'entrée, et en partie supérieure une tubulure de sortie, ladite chambre étant fermée par des parois avant et arrière,
- une pompe alternative immergée disposée à l'intérieur de la chambre d'alimentation, de préférence du type comportant un arbre moteur rotatif formant piston de pompe, et un corps borgne monté coulissant sur l'extrémité dudit arbre et formant cylindre de pompe, ledit corps étant immobilisé en rotation par rapport à l'extrémité d'arbre et définissant avec ladite extrémité une chambre de pompage dont le volume varie cycliquement sous l'effet d'un mécanisme à came,
- un premier tube reliant l'intérieur de la chambre d'alimentation à un orifice d'entrée de la pompe, et un deuxième tube reliant un orifice de sortie de la pompe à la tubulure de sortie de ladite chambre, lesdits orifices d'entrée et de sortie étant ménagés dans le corps borgne de la pompe,
   caractérisé par le fait qu'il comporte un moyen rotatif de dégazage disposé à l'intérieur de la chambre d'alimentation, ledit moyen rotatif, mis en action lorsque la pompe fonctionne, réalisant un mélange intime entre l'air et le liquide se trouvant dans ladite chambre, de façon que l'émulsion ainsi formée pénètre dans la pompe par ledit premier tube et en soit refoulée par ledit deuxième tube.

De préférence, le moyen rotatif de dégazage est monté sur un arbre entraîné dont la direction est celle de l'arbre moteur de la pompe ; on parvient en particulier à une structure particulièrement simple et efficace si le moyen rotatif de dégazage est monté directement sur l'arbre moteur de la pompe, entre la paroi arrière de la chambre d'alimentation et le bord arrière du corps borgne de ladite pompe : cela permet d'éviter la présence d'un moteur auxiliaire pour entraîner le moyen rotatif de dégazage.

Selon un mode de réalisation avantageux, le moyen rotatif de dégazage est essentiellement constitué par au moins un organe filiforme monté sur l'arbre associé, ledit organe présentant au moins une branche s'étendant radialement à partir dudit arbre. De préférence, l'organe filiforme est une corde métallique enroulée sur l'arbre associé, ladite corde étant de préférence fixée naturellement par quelques spires enroulées dans un sens correspondant au sens de rotation dudit arbre. On parvient ainsi à conserver intacte une structure classique existante, et en particulier à éviter d'usiner l'arbre moteur (un usinage en gorge ou perçage risquerait d'écorcher le joint à lèvres associé lors du démontage).

Il est par ailleurs avantageux que le premier tube de liaison présente un orifice d'aspiration adjacent à l'orifice d'entrée du liquide dans la chambre d'alimentation, ledit tube étant ainsi exempt de tout orifice latéral de puisage ; en particulier, le premier tube de liaison est un tube flexible, s'incurvant depuis l'orifice d'entrée de la pompe jusqu'à son propre orifice d'aspiration. Accessoirement, une grille de filtration est disposée au niveau de l'orifice d'entrée du liquide dans la chambre d'aspiration.

Il est également avantageux que le deuxième tube de liaison soit un tube flexible, s'incurvant depuis l'orifice de sortie de la pompe jusqu'à son raccordement à la tubulure de sortie de la chambre d'alimentation, ledit tube flexible servant en outre à immobiliser en rotation le corps borgne de la pompe.

L'invention concerne en outre un brûleur à combustible liquide comportant un dispositif d'alimentation présentant l'une au moins des caractéristiques précédentes.

D'autres caractéristiques et avantages de l'invention apparaîtront plus clairement à l'examen de la description détaillée qui va suivre et des dessins annexés, concernant un mode de réalisation préférentiel, en référence aux figures où :
- la figure 1 représente schématiquement une coupe axiale d'un brûleur équipé du dispositif d'alimentation conforme à l'invention ;
- la figure 2 montre une coupe schématique agrandie du dispositif de la figure 1 ;
- la figure 3 représente le dispositif en coupe transversale selon le plan III-III de la figure 2, et
- la figure 4 représente en vue agrandie les éléments de la pompe connue des figures 2 et 3.

Dans la description qui va suivre, le dispositif d'alimentation en liquide conforme à l'invention comporte un certain nombre de composants structurels analogues à ceux du dispositif décrit dans la demande de brevet français N_{°} 2 538 861 de la demanderesse, à laquelle on pourra utilement se référer pour une description détaillée de certains organes.

On distingue sur la figure 1 un brûleur 1 comprenant un dispositif d'alimentation 2 en combustible liquide, un ventilateur de conception classique 3 à enveloppe extérieure 4, une tête de combustion 5, et un bloc 6 renfermant les organes de régulation et de commande associés à ce dispositif.

Il est prévu un moteur électrique d'axe X-X dont seul est représenté l'arbre 7 qui se prolonge vers l'arrière pour actionner le ventilateur 3 et une pompe 8 du dispositif d'alimentation 2.

La pompe 8 est une pompe alternative immergée disposée à l'intérieur de la chambre d'alimentation du dispositif, et présente de préférence une structure conforme à la demande de brevet français précitée. Pour mémoire, la figure 4 permet de mieux distinguer les éléments de la pompe 8 utilisée : un corps borgne 9 est monté à coulissement sur l'extrémité de l'arbre 7, ledit corps pouvant cependant coulisser sans tourner autour dudit arbre. Grâce à un mécanisme de came, ici constitué par une came usinée en bout d'arbre et coopérant avec une butée excentrée prévue à l'intérieur du corps 9, la rotation de l'arbre 7 produit une translation alternée dudit corps ; en effet, il est prévu une butée usinée en bout d'arbre 10 coopérant avec une surface de came inclinée 11 du corps borgne 9. Le corps borgne 9 présente des orifices opposés pour l'aspiration et le refoulement (visibles sur la figure 3), ces orifices étant mis alternativement en liaison lors de la rotation de l'arbre 7 avec une lumière 12 dudit arbre, lumière qui est ouverte sur une cavité de pompage 13 de volume cycliquement variable, ménagée entre le corps 9 et l'arbre 7.

Ainsi, comme illustré aux figures 2 et 3, le dispositif d'alimentation comporte une chambre d'alimentation 14 avec, en partie inférieure, un raccord d'entrée 15, et en partie supérieure, une tubulure de sortie 16, ladite chambre étant fermée par des parois avant 17 et arrière 18; la paroi 17 est de préférence transparente pour une surveillance plus aisée des organes mobiles disposés dans la chambre d'alimentation. La pompe alternative immergée 8, qui est disposée à l'intérieur de la chambre d'alimentation 14, est du type comportant un arbre moteur rotatif 7 formant piston de pompe, et un corps borgne 9 monté coulissant sur l'extrémité dudit arbre et formant cylindre de pompe, ledit corps étant immobilisé en rotation par rapport à l'extrémité d'arbre et définissant avec ladite extrémité une chambre de pompage 13 dont le volume varie cycliquement sous l'effet du mécanisme à came décrit plus haut. On distingue également sur la figure 2 un ressort 19 assurant le maintien du corps 9 contre l'extrémité de l'arbre 7, en coopérant avec des butées extérieures 20 prévues à la périphérie dudit corps.

On distingue également sur la figure 2 des moyens d'étanchéité classiques tels que joint torique 21 et/ou joint à lèvres 22, ainsi qu'un palier à billes 23 supportant l'arbre 7.

Il est enfin prévu un premier tube 24 reliant l'intérieur de la chambre d'alimentation 14 à un orifice d'entrée 25 de la pompe, et un deuxième tube 26 reliant un orifice de sortie 27 de la pompe à la tubulure de sortie 16 de ladite chambre, lesdits orifices d'entrée et de sortie étant ménagés dans le corps borgne 9 de la pompe 8. Il convient d'observer cependant que le premier tube de liaison 24, ainsi que cela sera expliqué en détail ci-après, remplit une fonction différente et présente également un agencement différent par rapport au tube de liaison homologue prévu sur le dispositif d'alimentation de la demande de brevet français précitée.

Conformément à un aspect essentiel de la présente invention, le dispositif d'alimentation comporte un moyen rotatif de dégazage 28 disposé à l'intérieur de la chambre d'alimentation 14, ledit moyen rotatif, mis en action lorsque la pompe 8 fonctionne, réalisant un mélange intime entre l'air et le liquide se trouvant dans ladite chambre, de façon que l'émulsion ainsi formée pénètre dans la pompe 8 par ledit premier tube 24 et en soit refoulée par ledit deuxième tube 26.

Ainsi, grâce à ce moyen rotatif de dégazage, on parvient à créer un brassage de l'ensemble liquide- air intérieur à la chambre d'alimentation 14, de sorte qu'il suffit d'aspirer l'émulsion ainsi générée par le tube de liaison 24. Il convient de préciser que le terme "émulsion" vise à définir un mélange de combustible et de microbulles d'air, mélange tel que l'air quitte le liquide en quelques secondes dès que l'on arrête son brassage. Il ne faut donc pas confondre ce terme avec certains mélanges d'eau et de combustible parfois également dénommés émulsions

Ainsi, au lieu que l'on utilise le tube reliant l'intérieur de la chambre d'alimentation à l'orifice d'entrée de la pompe comme dispositif de dégazage, le moyen rotatif 28 prévu conformément à l'invention assure un battage à l'intérieur de la chambre d'alimentation 14, de telle sorte que ledit tube de liaison 24 peut se limiter à assurer une fonction d'adduction du combustible vers la pompe. Le niveau 31 illustré sur la figure 3 indique la frontière entre le liquide et l'air le surplombant lorsque le système est à l'arrêt ; cependant, dès que l'arbre 7 est mis en rotation, le moyen rotatif 28 est entraîné lui aussi, et procède à un brassage qui est tel que la frontière 31 disparaît totalement, l'intérieur de la chambre d'alimentation étant alors occupé par l'émulsion précitée.

Le moyen rotatif de dégazage 28 est de préférence monté sur un arbre entraîné dont la direction est celle de l'arbre moteur 7 de la pompe 8. En effet, une telle disposition favorise un effet efficace de balayage. D'ailleurs, pour éviter la nécessité de prévoir un moteur auxiliaire d'entraînement associé uniquement au moyen rotatif de dégazage, il est particulièrement avantageux de prévoir, comme indiqué aux figures 1 à 3, un moyen rotatif monté directement sur l'arbre moteur 7 de la pompe, entre la paroi arrière 18 de la chambre d'alimentation 14 et le bord arrière du corps borgne 9 de ladite pompe.

Il est naturellement possible d'imaginer des structures variables pour le moyen rotatif de dégazage, structures souples ou rigides, filiformes et/ou à palettes; il est aussi théoriquement possible d'envisager de disposer plusieurs moyens identiques le long de l'arbre, bien qu'en fait la place disponible soit dans la pratique relativement réduite.

On a illustré ici un mode de réalisation particulièrement simple, selon lequel le moyen rotatif de dégazage 28 est essentiellement constitué par un organe filiforme monté sur l'arbre associé 7, ledit organe présentant au moins une branche, ici deux branches 29, 30, s'étendant radialement à partir dudit arbre. On a en effet constaté qu'un organe filiforme du type corde à piano parvient à réaliser un brassage extrêmement efficace de l'émulsion avec le minimum de perturbations sur le mouvement d'entraînement de l'arbre de la pompe. A titre indicatif, la vitesse de rotation moyenne de l'arbre est de l'ordre de 2 600 tours/minute pour la vitesse nominale, et le dispositif fonctionne à débit réduit pour une vitesse de l'ordre de 0,6 fois la vitesse nominale.

Divers moyens peuvent être utilisés pour fixer l'organe filiforme 28 sur l'arbre associé 7. On a illustré ici un mode de réalisation particulièrement simple, selon lequel la corde métallique enroulée sur l'arbre 7 est fixée naturellement par quelques spires (deux ou trois spires par exemple) enroulées dans un sens correspondant au sens de rotation dudit arbre. On a pu ainsi vérifier que l'on obtenait d'excellents résultats pour le brassage avec une cordelette métallique en acier d'environ 5/10 de millimètre de diamètre, sans la moindre fixation rigide sur l'arbre de la pompe. L'absence de glissement des spires de la cordelette a pu d'ailleurs être vérifiée au stroboscope. Ce mode de réalisation est particulièrement intéressant, car il permet de laisser intacte l'extrémité de l'arbre de pompe 7, et ainsi d'éviter tout perçage et/ou gorge qui risquerait d'écorcher le joint à lèvres 22 lors du démontage. De plus, l'extrême simplicité de ce moyen rotatif de dégazage rend possible un équipement immédiat d'un dispositif d'alimentation existant.

Contrairement au dispositif décrit dans la demande de brevet français précitée, dispositif dans lequel le mélange air combustible était essentiellement confiné au voisinage de la pompe, le dispositif de l'invention permet d'accroître la zone efficace à chambre d'alimentation égale,grâce à un mélange air combustible très élargi.

Ainsi que cela ressort clairement de la figure 3, le premier tube de liaison 24 présente un orifice d'aspiration 32 adjacent à l'orifice d'entrée 34 du liquide dans la chambre d'alimentation, ledit tube étant ainsi exempt de tout orifice latéral de puisage, contrairement au dispositif connu de la demande de brevet précitée. En particulier, le premier tube de liaison 24 pourra être un tube flexible, s'incurvant depuis l'orifice d'entrée de la pompe jusqu'à son propre orifice d'aspiration 32.

Accessoirement, il peut être prévu de disposer une grille de filtration 33 au niveau de l'orifice d'entrée 34 du liquide dans la chambre d'aspiration 14.

Pour ce qui est du deuxième tube de liaison 26, il s'agira avantageusement aussi d'un tube flexible, s'incurvant depuis l'orifice de sortie de la pompe jusqu'à son raccordement à la tubulure de sortie 16 de la chambre d'alimentation 14, ledit tube flexible servant en outre, en coopération avec le tube flexible 24, à immobiliser en rotation le corps borgne 9 de la pompe.

Le dispositif de l'invention présente de nombreux avantages qui ressortent de la description qui précède, en particulier celui d'éviter la présence d'un trou calibré dépendant du débit de la pompe, celui d'éviter la production d'un entraînement d'air irrégulier lors d'une augmentation du débit en cours de fonctionnement, notamment de fonctionnement de type modulant, celui de conférer une efficacité qui n'est plus dépendante du niveau du combustible dans le dégazeur, et enfin celui d'éviter toute nécessité d'un sens de montage particulier pour obtenir une différence de niveaux entre le niveau de liquide et celui d'un orifice calibré, comme c'était le cas pour le dispositif décrit dans la demande de brevet précitée. Il con vient également de noter qu'avec le dispositif connu il y avait toujours un risque de panne en cas de dégazage trop massif lors du démarrage, alors que le dispositif de l'invention produit un dégazage progressif écartant totalement le risque précité.

## Revendications

1. Dispositif d'alimentation en liquide, destiné en particulier à alimenter un brûleur de chaudière en combustible liquide, comportant :
- une chambre d'alimentation (14) comportant en partie inférieure un raccord d'entrée, et en partie supérieure une tubulure de sortie, ladite chambre étant fermée par des parois avant et arrière,
- une pompe alternative immergée (8) disposée à l'intérieur de la chambre d'alimentation, de préférence du type comportant un arbre moteur rotatif formant piston de pompe, et un corps borgne monté coulissant sur l'extrémité dudit arbre et formant cylindre de pompe, ledit corps étant immobilisé en rotation par rapport à l'extrémité d'arbre et définissant avec ladite extrémité une chambre de pompage dont le volume varie cycliquement sous l'effet d'un mécanisme à came,
- un premier tube (24) reliant l'intérieur de la chambre d'alimentation à un orifice d'entrée de la pompe, et un deuxième tube (26) reliant un orifice de sortie de la pompe à la tubulure de sortie de ladite chambre, lesdits orifices d'entrée et de sortie étant ménagés dans le corps borgne de la pompe,
caractérisé par le fait qu'il comporte un moyen rotatif de dégazage (28) disposé à l'intérieur de la chambre d'alimentation (14), ledit moyen rotatif, mis en action lorsque la pompe fonctionne, réalisant un mélange intime entre l'air et le liquide se trouvant dans ladite chambre, de façon que l'émulsion ainsi formée pénètre dans la pompe (8) par ledit premier tube (24) et en soit refoulée par ledit deuxième tube (26).

2. Dispositif d'alimentation selon la revendication 1, caractérisé par le fait que le moyen rotatif de dégazage (28) est monté sur un arbre entraîné (7) dont la direction est celle de l'arbre moteur de la pompe.

3. Dispositif d'alimentation selon la revendication 2, caractérisé par le fait que le moyen rotatif de dégazage (28) est monté directement sur l'arbre moteur (7) de la pompe, entre la paroi arrière (18) de la chambre d'alimentation (14) et le bord arrière du corps borgne (9) de ladite pompe.

4. Dispositif d'alimentation selon l'une des revendications 2 et 3, caractérisé par le fait que le moyen rotatif de dégazage (28) est essentiellement constitué par au moins un organe filiforme monté sur l'arbre associé (7), ledit organe présentant au moins une branche (29, 30) s'étendant radialement à partir dudit arbre.

5. Dispositif d'alimentation selon la revendication 4, caractérisé par le fait que l'organe filiforme (28) est une corde métallique enroulée sur l'arbre associé (7), ladite corde étant de préférence fixée naturellement par quelques spires enroulées dans un sens correspondant au sens de rotation dudit arbre.

6. Dispositif d'alimentation selon l'une des revendications 1 à 5, caractérisé par le fait que le premier tube de liaison (24) présente un orifice d'aspiration (32) adjacent à l'orifice d'entrée du liquide dans la chambre d'alimentation, ledit tube étant ainsi exempt de tout orifice latéral de puisage.

7. Dispositif d'alimentation selon la revendication 6, caractérisé par le fait que le premier tube de liaison (24) est un tube flexible, s'incurvant depuis l'orifice d'entrée de la pompe jusqu'à son propre orifice d'aspiration (32).

8. Dispositif d'alimentation selon l'une des revendications 6 et 7, caractérisé par le fait qu'une grille de filtration (33) est disposée au niveau de l'orifice d'entrée (31) du liquide dans la chambre d'aspiration (14).

9. Dispositif d'alimentation selon l'une des revendications 1 à 8, caractérisé par le fait que le deuxième tube de liaison (26) est un tube flexible, s'incurvant depuis l'orifice de sortie de la pompe jusqu'à son raccordement à la tubulure de sortie (16) de la chambre d'alimentation, ledit tube flexible servant en outre à immobiliser en rotation le corps borgne (9) de la pompe.

10. Brûleur à combustible liquide comportant le dispositif d'alimentation défini par l'une des revendications 1 à 9.

## Patentansprüche

1. Flüssigkeitszufuhrvorrichtung, insbesondere für die Zufuhr flüssigen Brennstoffs zu einem Kesselbrenner, mit:
- einer Zufuhrkammer (14), die in ihrem unteren Bereich einen Eintrittsanschluss und in ihrem oberen Bereich einen Ausgangsstutzen umfasst, wobei die Kammer durch Vorder- und Rückwände verschlossen ist,
- einer im Inneren der Zufuhrkammer angeordneten Wechseltauchpumpe (8), vorzugsweise vom Typ mit einer drehbaren Motorwelle, die den Pumpenkolben bildet, und einem blind endenden Körper, der auf dem äusseren Ende der Welle gleitet und den Pumpenzylinder bildet, wobei der Körper in bezug auf das äussere Ende der Welle drehfest gehalten ist und mit dem äussersten Ende eine Pumpkammer definiert, dessen Volumen zyklisch unter dem Einfluss eines Nockenmechanismus variiert,
- einem ersten Rohr (24), das das Innere der Zufuhrkammer mit einer Eintrittsöffnung der Pumpe verbindet, und einem zweiten Rohr (26), das eine Austrittsöffnung der Pumpe mit dem Ausgangsstutzen der Kammer verbindet, wobei die Eintritts- und Austrittsöffnung in dem blind endenden Körper der Pumpe angeordnet sind,
dadurch gekennzeichnet, dass sie einen im Inneren der Zufuhrkammer (14) angeordneten drehbaren Gasabscheider (28) umfasst, der bei laufender Pumpe betrieben wird und eine innige Vermischung zwischen der in der Kammer befindlichen Luft und Flüssigkeit bewirkt, so dass die auf diese Weise gebildete Emulsion durch das erste Rohr (24) in die Pumpe (8) eindringt und durch das zweite Rohr (26) hinausgedrängt wird.

2. Zufuhrvorrichtung nach Anspruch 1, dadurch gekennzeichnet, dass der drehbare Gasabscheider (28) auf einer Antriebswelle (7) angebracht ist, deren Richtung die der Motorwelle der Pumpe ist.

3. Zufuhrvorrichtung nach Anspruch 2, dadurch gekennzeichnet, dass der drehbare Gasabscheider (28) direkt auf der Motorwelle (7) der Pumpe angebracht ist, zwischen der Rückwand (18) der Zufuhrkammer (14) und der Hinterkante des blind endenden Körpers (9) der Pumpe.

4. Zufuhrvorrichtung nach Anspruch 2 oder 3, dadurch gekennzeichnet, dass der drehbare Gasabscheider (28) im wesentlichen aus wenigstens einem auf der zugeordneten Achse (7) angebrachten fadenförmigen Bauteil aufgebaut ist, wobei das Bauteil wenigstens einen sich radial von der Achse weg erstreckenden Zweig (29, 30) darstellt.

5. Zufuhrvorrichtung nach Anspruch 4, dadurch gekennzeichnet, dass das fadenförmige Bauteil (28) eine um die Zugeordnete Achse (7) gerollte metallische Saite ist, wobei die Saite bevorzugt auf natürliche Weise durch einige Windungen befestigt ist, die im Sinn entsprechend dem Drehsinn der Achse umlaufen.

6. Zufuhrvorrichtung nach einem der Ansprüche 1 bis 5, dadurch gekennzeichnet, dass das erste Verbindungsrohr (24) eine Ansaugöffnung (32) benachbart zur Eintrittsöffnung für die Flüssigkeit in die Zufuhrkammer darstellt, so dass das Rohr frei von irgendeiner seitlichen Anzapföffnung ist.

7. Zufuhrvorrichtung nach Anspruch 6, dadurch gekennzeichnet, dass das erste Verbindungsrohr (24) ein flexibles Rohr ist, das sich von der Eintrittsöffnung bis zu seiner eigentlichen Ansaugöffnung (32) bogenförmig krümmt.

8. Zufuhrvorrichtung nach Anspruch 6 oder 7, dadurch gekennzeichnet Siebfilter (33) in Höhe der Eintrittsöffnung (31) der Flüssigkeit in der Ansaugkammer (14) angeordnet ist.

9. Zufuhrvorrichtung nach einem der Ansprüche 1 bis 8, dadurch gekennzeichnet, dass das zweite Verbindungsrohr (26) ein flexibles Rohr ist, das sich von der Austrittsöffnung der Pumpe bis zu seiner Verbindungsstelle mit dem Ausgangsstutzen (16) der Zufuhrkammer bogenförmig krümmt, wobei das flexible Rohr weiterhin dazu dient, den blind endenden Körper (9) der Pumpe drehfest zu halten.

10. Flüssigbrennstoffbrenner, der die durch einen der Ansprüche 1 bis 9 definierte Zufuhrvorrichtung umfasst.

## Claims

1. Device for supplying liquid, intended particularly for supplying a boiler burner with liquid fuel, comprising:
- a supply chamber (14) having an inlet connection in the lower part and an outlet branch in the upper part, the said chamber being closed by front and rear walls,
- a submerged reciprocating pump (8) arranged inside the supply chamber and preferably of the type comprising a rotary drive shaft forming a pump piston, and a blind body mounted slidably on the end of the said shaft and forming a pump cylinder, the said body being immobilized in terms of rotation relative to the shaft end and defining with the said end a pumping chamber, the volume of which varies cyclically under the effect of a cam mechanism,
- a first tube (24) connecting the interior of the supply chamber to an inlet port of the pump, and a second tube (26) connecting an outlet port of the pump to the outlet branch of the said chamber, the said inlet and outlet ports being provided in the blind body of the pump, characterized in that it possesses a rotary degassing means (28) arranged inside the supply chamber (14), the said rotary means, activated when the pump is in operation, ensuring intimate mixing between the air and the liquid located in the said chamber, so that the emulsion so formed penetrates into the pump (8) via the said first tube (24) and is discharged from it via the said second tube (26).

2. Supply device according to Claim 1, characterized in that the rotary degassing means (28) is mounted on a driven shaft (7), the direction of which is that of the drive shaft of the pump.

3. Supply device according to Claim 2, characterized in that the rotary degassing means (28) is mounted directly on the drive shaft (7) of the pump, between the rear wall (18) of the supply chamber (14) and the rear edge of the blind body (9) of the said pump.

4. Supply device according to one of Claims 2 and 3, characterized in that the rotary degassing means (28) consists essentially of at least one wire-shaped member mounted on the associated shaft (7), the said member having at least one branch (29, 30) extending radially from the said shaft.

5. Supply device according to Claim 4, characterized in that the wire-shaped member (28) is a metal cord wound on the associated shaft (7), the said cord preferably being secured naturally by means of a few turns wound in a direction corresponding to the direction of rotation of the said shaft.

6. Supply device according to one of Claims 1 to 5, characterized in that the first connecting tube (24) has a suction port (32) adjacent to the port for the inlet of liquid into the supply chamber, the said tube thus being free of any lateral draw-off port.

7. Supply device according to Claim 6, characterized in that the first connecting tube (24) is a flexible tube curving from the inlet port of the pump as far as its own suction port (32).

8. Supply device according to one of Claims 6 and 7, characterized in that a filtration grid (33) is arranged in the region of the port (31) for the inlet of liquid into the suction chamber (14).

9. Supply device according to one of Claims 1 to 8, characterized in that the second connecting tube (26) is a flexible tube curving from the outlet port of the pump as far as its connection to the outlet branch (16) of the supply chamber, the said flexible, tube also serving for immobilizing the blind body (9) of the pump in terms of rotation.

10. Liquid-fuel burner having the supply device defined by one of Claims 1 to 9.
